# DEMANDE DE BREVET EUROPEEN

(11) **EP 0 580 455 A1**
(43) Date de publication de la demande: **26.01.1994**
(21) Numéro de dépôt: 93400367.4
(22) Date de dépôt: 12.02.1993
(51) Int. Cl.: E05B 39/02

(54) **Serrure automatique pour issues de secours**

(30) Priorité: 23.07.1992 FR 9209315
(71) Demandeur: DIEMER, Marcel, F-76000 Rouen (FR)
(72) Inventeur: DIEMER, Marcel, F-76000 Rouen (FR)

(57) **Abrégé**

L'invention concerne une serrure automatique pour issues de secours permettant une fermeture de porte de secours assurant toute sécurité pour le responsable des lieux ainsi que pour les occupants en cas de danger ou de sinistre.

Cette serrure est constituée d'un pène (1) avec tige (2) équipée d'un ressort (3) de rappel, d'un couvercle constitué par une vitre (7) emboitée dans un élément à charnière (6) lequel comporte une équerre(22) venant bloquer le pène en position de fermeture de porte, une patte (12) constitue un verrou pour la vitre abaissée, cette patte fait partie du couvercle de boitier (8) qui se verrouille par un crochet (14) sur la tige (10) de l'électroaimant (9).

La serrure s'ouvre automatiquement lorsque l'on brise la vitre ainsi que, la vitre restée en place, on envoies d'un poste central de l'établissement, une impulsion électrique à l'électro-aimant (9)qui dégage alors la tige (10) et déverrouille le coffret (8) qui libère la vitre assurant ainsi l'ouverture par dégagement du pène sans briser la vitre.

Le dispositif selon l'invention est destiné à l'équipement des portes de secours pour les établissements recevant du public.

## Description

La présente invention concerne une serrure de sécurité et d'alarmes libérant la porte de secours qui en est équipée, automatiquement, tout en interdisant son utilisation inopinée, voire frauduleuse.

Trop souvent, il arrive que des personnes qui ont pénétré dans les lieux après avoir acquité le prix de leur place, font entrer clandestinement d'autres personnes en ouvrant une porte de secours. Il arrive également que des personnes prennent de la marchandise dans les différents rayons de grands magasins et qui sortent ou les donnent à des complices en utilisant une porte de secours.

Les responsables des établissements, en parade à ces méfaits, font poser des serrures à clé condamnant ainsi ces issues de secours. Ce qui crée de graves conséquences en cas de sinistre.

La serrure que nous soumettons au brevet d'invention permet d'interdire toute ouverture frauduleuse tout en assurant la pleine sécurité des occupants en cas de danger.

Cette serrure se compose d'un pène (1) à semelle inclinée se reposant en position de fermeture de porte, sur un talon également incliné afin d'éviter un collage des deux pièces l'une contre l'autre (21), lequel est fixé sur le bâti de porte et peut, éventuellement être lié au pène d'un verrou à clé pour permettre l'ouverture de porte avec clé et sans modifier la position de fonctionnement de la serrure de secours objet du présent brevet, une tige (2) fixée à l'arrière du pène, coulissant au travers du support (5), recevant un ressort (3) dont la course est limitée par écrous (4) puis traversant le coffre (20), pour se terminer par une plaque de poussée. Un coffre de serrure (20) équipé de deux pattes (13) pour recevoir la vitre (7) sertie par simple engagement dans le support à charnière (6) qui possède une équerre (22) destinée à s'appliquer derrière le pène lorsque celui-ci est sorti du coffre, un écran de protection (24) pour éviter aux morceaux de vitre de pénétrer dans le mécanisme de la serrure, la vitre porte le repère (7), un éclairage composé de deux lampes sous tension permanente (16)ces deux lampes sont nécessaires afin d'assurer l'éclairage en cas de défaillance de l'une d'elles, l'éclairage permet de signaler la serrure et, en cas de coupure de courant dans l'établissement, cet éclairage est alors alimenté par un accumulateur sous tension permanente (19)de charge,un contacteur (18) commandé par l'angle arrière du pène s'appuyant sur la languette (23) lorsque celui-ci se trouve en position d'ouverture de porte, ce contacteur alimentant un signal d'alarme (17) ainsi que l'installation éventuelle d'alarme de l'établissement, des bornes de branchement (15) dissimulées sous un coffret ouvrant à charnière (8)dont la partie supérieure de forme biaise (12)permet de verrouiller la vitre rabattue (7) afin de la maintenir en position de fermeture le pène étant sorti du coffre, cette position du coffret (8) est verrouillée par un crochet (14) qui s'agrippe sur l'axe du noyau (10) de l'électro-aimant (9). L'ouverture de la porte peut être réalisée d'un ou plusieurs points de l'établissement par une impulsion de courant à l'électro-aimant (9)qui attire son noyau à tige (10) et libère ainsi le crochet (14) provoquant le basculement du coffret à charnière (8) et le dégagement de sa partie supérieure (12) qui libère la vitre qui se relève immédiatement en libérant le pène sous l'action du ressort (3) la serrure est alors ouverte en un très court instant.

## Revendications

**1)-** Dispositif de verrouillage et d'alarme caractérisé en ce qu'il comprend un pène (1) maintenu en position d'ouverture de porte par un ressort (3) prenant appui en (5) et poussant la tige du pène (2) sur les écrous (4). Lorsque le pène est en position de fermeture de porte, il est maintenu par une équerre (22) qui appuie sur l'arrière du pène et qui se trouve maintenue en cette position par une vitre engagée dans une pièce (6)rivée à l'équerre (22) la vitre (7) maintenue par une patte (12) du coffret (8)dont le crochet (14)se place sur l'axe (10) d'un électro-aimant.

**2)-** Dispositif selon la revendication 1 caractérisé en ce que la rupture de la vitre (7) provoque le relèvement d'une pièce (6) sous l'action d'un ressort (3) agissant sur la tige du pène qui agit, par son talon, sur une patte (23) commandant un contacteur (18)actionnant un avertisseur alarme (17) incorporé.

**3)-** Dispositif selon l'ensemble des revendications précédentes caractérisé en ce que le contacteur (18) peut être relié à un ou plusieurs signaux d'alarmes placés dans l'établissement.

**4)-** Dispositif selon l'une quelconque des revendications précédentes caractérisé en ce qu'un écran mobile (24) permet d'éviter que des éclats de vitre lorsqu'on la brise, ne pénètrent dans la serrure.

**5)-** Dispositif selon l'ensemble des revendications précédentes, caractérisé en ce que l'on ouvre le coffret (8) pour dégager une patte (12) en déplaçant par coulissement, l'écran (24) pour accèder au crochet (14) et le lever afin de le dégager de l'axe (10) de l'électro-aimant.

**6)-** Dispositif selon l'ensemble des revendications précédentes caractérisé en ce que l'ouverture de la serrure crée immédiatement le déclenchement de l'alarme incorporée (17) et de toutes celles de l'établissement.

**7)-** Dispositif selon l'ensemble des revendications précédentes, caractérisé en ce que l'ouverture de la serrure peut être provoquée d'un ou plusieurs points de l'établissement par une impulsion de courant à l'électroaimant (9) qui attire le noyau à tige (10) et libère ainsi le crochet (14) ce qui provoque un basculement du coffret à charnière (8) et le retrait de la partie supérieure (12) qui libère ainsi la vitre qui n'étant plus verrouillée, se relève immédiatement sous l'action du pène tiré par le ressort (3); La serrure est alors ouverte en un très court instant.

**8)-** Dispositif selon l'ensemble des revendications précédentes caractérisé en ce que la serrure est visible jour et nuit du fait de l'éclairage permanent obtenu par deux lampes (16) alimentées par un circuit interne de l'établissement qui,en cas de panne de courant, est suppléé par un accumulateur (19) incorporé dans le bloc de la serrure et qui est en charge permanente. Deux lampes ont été prévues afin de permettre la poursuite de l'éclairage même en cas de défaillance de l'une d'elles.
